# EUROPÄISCHE PATENTSCHRIFT

(11) **EP 1 038 673 B1**
(45) Veröffentlichungstag und Bekanntmachung des Hinweises auf die Patenterteilung: **28.05.2003**
(21) Anmeldenummer: 00105719.9
(22) Anmeldetag: 17.03.2000
(51) Int. Cl.: B41F 31/04

(54) **Vorrichtung zur Versorgung eines Farbspeichers einer Druckmaschine mit Farbe**
Device for feeding ink to an ink fountain of a printing machine
Dispositif pour alimenter en encre un bac à encre d'une machine d'impression

(30) Priorität: 23.03.1999 DE 19912881
(43) Veröffentlichungstag der Anmeldung: 27.09.2000
(73) Patentinhaber: Technotrans AG, 48336 Sassenberg (DE)
(72) Erfinder: Wiedemann, Klaus, Dipl.-Ing., 86420 Diedorf (DE)
(74) Vertreter: Munk, Ludwig, Dipl.-Ing.

(56) Entgegenhaltungen:
- EP-A- 0 043 089
- EP-A- 0 093 879
- WO-A-92/04190
- GB-A- 1 273 033

## Beschreibung

Die Erfindung betrifft eine Vorrichtung zur Versorgung wenigstens eines Abteils eines Farbspeichers einer Druckmaschine mit Farbe mit wenigstens einem über den zugeordneten Farbspeicherbereich hinweggehenden, mit dem Farbspeicher zugeordneten Auslassöffnungen versehenen Versorgungskanal, der an eine Farbzuführleitung angeschlossen ist, die mit einer Ventilanordnung versehen ist, und mit wenigstens einem Füllstandssensor, dessen Signale mittels einer Steuereinrichtung zu Schaltbefehlen für eine der Ventilanordnung zugeordnete Betätigungseinrichtung verarbeitbar sind.

Die bekannten Vorrichtungen dieser Art werden vor Ort aus Einzelkomponenten zusammengesetzt. Zur Bildung des Versorgungskanals ist dabei ein oberhalb des in der Regel als Farbspeicher ausgebildeten Farbkastens angeordnetes Füllrohr vorgesehen, das an die Farbzuführleitung angeschlossen wird, in die die Ventilanordnung eingebaut wird. Diese wird dabei in der Regel mit Abstand vom Füllrohr plaziert. Der Füllstandssensor ist unabhängig vom Füllrohr angebracht. Es ergibt sich daher ein vergleichsweise hoher Montageaufwand vor Ort, was sich ungünstig auf die Gestehungskosten auswirkt und Fehlerquellen beinhaltet.

Hiervon ausgehend ist es daher die Aufgabe der vorliegenden Erfindung, mit einfachen und kostengünstigen Mitteln eine Vorrichtung eingangs erwähnter Art zu schaffen, die eine den erforderlichen Montageaufwand vor Ort verringernde Standardisierung ermöglicht.

Diese Aufgabe wird erfindungsgemäß dadurch gelöst, dass eine den zugeordneten Farbspeicherbereich überspannende Mulitfunktionsschiene vorgesehen ist, die zumindest einen Versorgungskanal mit zugeordneten Auslassöffnungen sowie, zumindest einen nach unten offenen Einschubkanal zur Aufnahme wenigstens eines Füllstandssensors enthält und die mit stirnseitigen Deckeln versehen ist, wobei zumindest ein Deckel zumindest einen Endbereich einer Farbzuführleitung sowie die dieser zugeordnete Ventilanordnung mit zugehöriger Betätigungseinrichtung enthält.

Diese Maßnahmen ergeben in vorteilhafter Weise eine Baueinheit, in welche die verschiedenen Funktionskomponenten integriert sind. Diese Baueinheit ist in vorteilhafter Weise werksseitig komplett vormontierbar, so dass sich der Montageaufwand vor Ort praktisch auf die Anbringung der Baueinheit beschränkt. Mit den erfindungsgemäßen Maßnahmen wird daher eine hohe Wirtschaftlichkeit erreicht.

Vorteilhafte Ausgestaltungen und zweckmäßige Fortbildungen der übergeordneten Maßnahmen sind in den Unteransprüchen angegeben. So kann die Multifunktionsschiene zweckmäßig zumindest einen weiteren Kanal enthalten, in den die der Betätigungseinrichtung zugeordnete Steuereinrichtung einsetzbar ist. Hierdurch ist sichergestellt, dass auch die erforderlichen Signalleitungen vom Sensor zur Steuereinrichtung und von dieser zur Betätigungseinrichtung zu der oben erwähnten vormontierterbaren Baueinheit gehören, wodurch jeder Verdrahtungsaufwand vor Ort entfällt.

Zur Erleichterung der Verlegung der Signalleitungen können zweckmäßig ein oder mehrere Kabelkanäle vorgesehen sein.

Vorteilhaft kann der der Steuereinrichtung zugeordnete Kanal durch eine von außen zugängliche Wand begrenzt sein, welche mit einer Aussparung versehen ist, in die eine der Steuereinrichtung zugeordnete Eingabeeinrichtung eingesetzt ist. Dies erleichtert die Kommunikation mit der Steuereinrichtung und gewährleistet dementsprechend eine sinnfällige und einfache Bedienbarkeit.

Eine weitere vorteilhafte Maßnahme kann darin bestehen, dass zumindest ein Deckel wenigstens ein mit zugeordneten Verbrauchern verbundenes Kupplungselement für eine Energiezufuhrleitung aufweist. Diese Maßnahmen ermöglichen die Erstellung einer steckerfertigen Anordnung.

In weiterer Fortbildung der übergeordneten Maßnahmen kann die Multifunktionsschiene vom Farbspeicher wegbewegbar, vorzugsweise abschwenkbar angeordnet sein. Dies gewährleistet eine gute Zugänglichkeit zum Innenraum des Farbspeichers und zu einem diesem eventuell zugeordneten Duktor.

Vorteilhaft kann die Multifunktionsschiene dabei durch wenigstens eine vorzugsweise ansetzbare Verbreiterungsleiste auf die Farbspeicherbreite verbreitert sein. Dies ergibt zusammen mit der Bewegbarkeit einen abnehmbaren Farbspeicherdeckel, der eine Verschmutzung der Farbe durch von außen hineinfallende Fremdkörper verhindern kann.

Eine weitere, besonders zu bevorzugende Maßnahme kann darin bestehen, dass die Multifunktionsschiene mit ihrem die Auslassöffnungen enthaltenden Bereich einen dem Farbspeicher zugeordneten Duktor übergreift. Dieser trägt die Farbe in den zwischen seiner Oberfläche und den hieran anliegenden Farbmessern etc. gebildeten Spalt hinein, so dass auch bei einem sehr niedrigen Füllstand ein sogenanntes Freiverarbeiten des Duktors nicht zu befürchten ist. Gleichzeitig wird durch die genannten Maßnahmen sichergestellt, dass der Füllstandssensor in eine Posititon oberhalb des unteren Farbspeicherbereichs kommt, wodurch auch bei einem niedrigen Füllstand eine zuverlässige Überwachung gewährleistet ist.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: einen Querschnitt durch eine erfindungsgemäße Vorrichtung mit geschlossenem als Farbkasten ausgebildetem Farbspeicher,
- Figur 2: einen Schnitt entlang der Linie II/II in Figur 1 in schematischer Darstellung,
- Figur 3: einen Querschnitt durch das der Multifunktionsschiene zugrundeliegende Hohlkammerprofil,
- Figur 4: die Anordnung gemäß Figur 1 mit geöffnetem Farbspeicherdeckel und
- Figur 5: eine Frontansicht eines in eine Druckmaschine eingebauten, unterteilten Farbspeichers mit mehreren erfindungsgemäßen Vorrichtungen.

Der grundsätzliche Aufbau und die Wirkungsweise von Druckmaschinen und Druckmaschinenfarbwerken sind an sich bekannt und bedürfen daher im vorliegenden Zusammenhang keiner näheren Erläuterung mehr.

Der der Figur 1 zugrundeliegende Ausschnitt eines Druckmaschinenfarbwerks zeigt einen in einem einen Farbspeicher bildenden Farbkasten 1 angeordneten, angetriebenen Duktor 2. Der Farbkasten 1 enthält einen im Spalt zwischen dem Duktor 2 und seinem in Form von Farbmessern hieran anliegenden Boden sich befindenden Farbvorrat 3. Dieser wird dem Farbkasten 1 durch eine Versorgungseinrichtung zugeführt, die einen mit nach unten offenen Auslassöffnungen 4 versehenen Versorgungskanal 5 aufweist, der an eine in Figur 2 angedeutete Farbzuführleitung 6a,b angeschlossen ist, die mittels eines Ventils 7 auf- und absteuerbar ist, dem eine Betätigungseinrichtung 8 zugeordnet ist. Die Höhe des Füllstands im Farbkasten 1 wird, wie Figur 1 weiter erkennen lässt, mittels eines Füllstandssensors 9 abgetastet, dessen Signale von einer Steuereinrichtung 10 in Schaltsignale für die Betätigungseinrichtung 8 verarbeitbar sind.

Die oben umrissene Versorgungseinrichtung ist zu einer Baugruppe zusammengefasst. Hierzu ist eine oberhalb des Farbkasten 1 angeordnete, diesen bzw. im Falle eines unterteilten Farbkastens ein jeweils zugeordnetes Farbkastenabteil auf der ganzen Länge übergreifende Multifunktionsschiene 11 vorgesehen, auf der die oben erwähnten Komponenten aufgenommen sind. Die Multifunktionsschiene 11 besitzt, wie aus Figur 2 entnehmbar ist, ein mit axialen Kanälen versehenes Mittelteil 12, das stirnseitig durch vorzugsweise angeschraubte Deckel 13,14 verschlossen ist. Zur Bildung des Mittelteils 12 kann ein Abschnitt eines entsprechenden, der Figur 3 zugrundeliegenden Hohlkammerprofils 15 Verwendung finden. Dieses Hohlkammerprofil kann als aus Leichtmetall, wie Aluminium bestehendes Strangpressprofil hergestellt werden. Eine nachträgliche Bearbeitung ist dabei nur zur Herstellung von quer zu den Kanälen verlaufenden Ausnehmungen etc. erforderlich.

Das dem Mittelteil 12 zugrundeliegende Hohlkammerprofil 15 enthält mehrere, in Längsrichtung durchgehende Kanäle, die den einzelnen Komponenten der Farbversorgungseinrichtung zugeordnet sind. Ein erster, nach Art einer Durchgangsbohrung ausgebildeter, der Unterkante der Multifunktionsschiene 11 benachbarter Kanal bildet den oben erwähnten, mit Farbe beaufschlagbaren Versorgungskanal 5. Zur Bildung der nach unten abgehenden Auslassöffnungen 4 ist das der Multifunktionsschiene 11 zugrundeliegende Hohlkammerprofil mit entsprechenden Bohrungen versehen, die nachträglich hergestellt werden müssen, wie oben erwähnt wurde.

Neben dem Versorgungskanal 5 ist ein nach unten offener Einsteckkanal 16 vorgesehen, der hinterschnittene Randleisten 17 aufweist. In den Einschubkanal 16 ist, wie aus Figur 1 entnehmbar ist, der Füllstandssensor 9 eingeschoben. Die Randleisten 17 können dabei als Führungsleisten fungieren. Der Füllstandssensor 9 wird von der Seite her in den zugeordneten Einschubkanal 16 eingeführt und an der gewünschten Stelle, beispielsweise in der Mitte des Mittelteils 12 der Multifunktionsschiene 11 durch eine Klemmverbindung fixiert.

Oberhalb des nach unten offenen Einschubkanals 16 befindet sich ein weiterer, durch eine von außen, hier von schräg oben zugängliche Wand 18 des Hohlkammerprofils 15 begrenzter Kanal 19, der als Aufnahmekammer für die die Steuereinrichtung 10 bildende Platine fungiert. Die Wand 18 ist, wie aus Figur 3 entnehmbar ist, mit einer Aussparung 20 versehen. In diese ist in Figur 1 eine Eingabeeinrichtung 21, vorzugsweise in Form einer Folientastatur, eingesetzt, die eine Kommunikation mit der Steuereinrichtung 10 ermöglicht, beispielsweise die Eingabe von gewünschten Mindest-Füllstanzhöhen etc. ermöglicht.

Einer der stirnseitigen Deckel, im dargestellten Beispiel gemäß Figur 2 der Deckel 14, enthält einen mit dem Versorgungskanal 5 kommunizierenden Leitungsabschnitt 6b der Farbzuführleitung sowie die Ventilanordnung 7 und die dieser zugeordnete Betätigungseinrichtung 8. Der über die Ventilanordnung 7 führende Leitungsabschnitt 6b, der als Bohrungssystem ausgebildet sein kann, ist an einen am Deckel 14 endenden, zweckmäßig ansteckbaren Schlauch 6a angeschlossen. Der angesteckte Schlauch 6a und der Leitungsabschnitt 6b bilden die Farbzuführleitung.

Einer der Deckel, hier ebenfalls der Deckel 14, enthält auch eine Eingangskupplung 21 zum Anstecken einer hier als Elektrokabel ausgebildeten Energiezufuhrleitung. Sämtliche Energieverbraucher der Multifunktionsschiene 11 sind mit der Eingangskupplung 21 verbunden. Die Verbindungsleitungen sind der Einfachheit halber nicht dargestellt. Sofern neben Verbrauchern elektrischer Energie auch noch Verbraucher anderer Energien, beispielsweise Druckluftverbraucher, vorgesehen sind, ist im Bereich eines Deckels auch eine diesbezügliche Anschlussmöglichkeit vorgesehen.

Vom Füllstandssensor 9 führt eine hier nicht näher dargestellte Signalleitung zur Steuereinrichtung 10. Von dieser führt eine ebenfalls nicht näher dargestellte Signalleitung zur Betätigungseinrichtung 8. Zur Aufnahme dieser Signalleitungen und der oben erwähnten, ebenfalls nicht dargestellten Energieversorgungsleitungen ist das das Mittelteil 12 der Multifunktionsschiene 11 bildende Hohlkammerprofil 15 mit Kabelkanälen versehen, wie beispielsweise bei 23 angedeutet ist. Vielfach können die Kabel und Leitungen auch in gleichzeitig für andere Zwecke vorgesehenen Kanälen, wie im Kanal 19, verlegt werden. Bei den übrigen nicht näher bezeichneten Löchern kann es sich um den Verschraubungen der Deckel 13, 14 zugeordnete Befestigungslöcher handeln.

Die Multifunktionsschiene 11 ist im dargestellten Beispiel, wie aus Figur 1 und 4 entnehmbar ist, mit einem Verbreiterungsansatz 24 versehen, so dass sich insgesamt eine den Farbkasten 1 abdeckende Breite ergibt. Der Verbreiterungsansatz 24 kann angeformt sein. Im dargestellten Beispiel ist der Verbreiterungsansatz 24 als an die Multifunktionsschiene 11 ansetzbare Verbreiterungsleiste ausgebildet. Das Hohlkammerprofil 15 und die Deckel 13,14 sind dementsprechend mit geeigneten Anschlussflächen versehen. Die Multifunktionsschiene 11 ist zweckmäßig schwenkbar gelagert. Hierzu kann der Farbkasten mit entsprechenden Lagerböcken 25 versehen sein. Auf diese Weise ergibt ein durch die Multifunktionsschiene 11 mit Verbreiterungsansatz 24 gebildeter Schwenkdeckel, der in der normalen, der Figur 1 zugrundeliegenden Betriebsstellung den Farbkasten 1 nach oben verschließt und der zur Bewerkstelligung einer guten Zugänglichkeit zum Innenraum des Farbkastens 1 und zum Duktor 2 hochschwenkbar ist, wie in Figur 4 bei 26 angedeutet ist. Anstelle einer Abschwenkbarkeit könnte auch eine Verschiebbarkeit etc. vorgesehen sein.

Die Multifunktionsschiene 11 ist so oberhalb des Farbkastens 1 plaziert, dass sie sich mit ihrem die Auslassöffnungen 4 enthaltenden Bereich oberhalb des Duktors 2 befindet. Die aus den Auslassöffnungen 4 austretende Farbe wird daher durch den rotierenden Duktor 2 in den Spalt zwischen Duktoroberfläche und Farbkastenboden hineintransportiert. Der im Einschubkanal 16 aufgenommene Füllstandssensor 9 befindet sich dabei sehr nahe beim Duktor 2 und dementsprechend oberhalb des untersten Bereichs des Farbkastens 1, so dass die Sensorstrahlen 27 auch noch einen sehr niedrigen Füllstand erfassen. Hierdurch ist sichergestellt, dass mit einem vergleichsweise geringen Farbvorrat 3 gearbeitet werden kann. Auf diese Weise lässt sich der im Falle eines Farbwechsels nicht vermeidbare Farbverlust sehr klein halten.

Im Falle eines ungeteilten Farbkastens erstreckt sich die Multifunktionsschiene 11, wie oben schon angedeutet wurde, über die ganze Farbkastenlänge. Im Falle eines unterteilten Farbkastens sind, wie aus Figur 5 erkennbar ist, mehrere nebeneinander angeordnete Multifunktionsschienen 11 vorgesehen, die sich jeweils über das zugeordnete Abteil erstrecken. Bei dem der Figur 5 zugrundeliegenden Beispiel sind vier Multifunktionsschienen 11 vorgesehen, die paarweise symmetrisch zur Mittellängsebene angeordnet sind und zwar so, dass ihre in die Farbzuführleitung einbezogenen Deckel 14 der jeweils benachbarten Maschinenseitenwand 27 zugewandt sind. Die Maschinenseitenwände 27 sind mit Durchbrechungen 28 versehen, durch welche die zu den Deckeln 14 führenden Schläuche 6a der Farbzuführleitung durchführbar sind. In jeder Maschinenseitenwand 27 ist eine Farbleitung 29 verlegt, an welche die Schläuche 6a anschließbar sind und die in an sich bekannter Weise mit Hauptabsperreinrichtungen versehen ist.

Im dargestellten, besonders bevorzugten Ausführungsbeispiel enthält jede Multifuktionsschiene 11 eine dezentrale Steuereinrichtung 10. Alternativ wäre es natürlich auch denkbar, die Signale der Füllstandssensoren 9 über eine Datenleitung zu einer zentralen Steuereinrichtung, beispielsweise zum Hauptrechner der Druckmaschine zu führen und die Betätigungseinrichtungen 8 durch die zentrale Steuereinrichtung anzusteuern. Ebenso wäre es denkbar, mehrere, verschiedenen Farben zuordenbare Versorgungskanäle vorzusehen, die von einem gemeinsamen, mehrere Ventilanordnungen enthaltenden Deckel oder von einander gegenüberliegenden Decklen aus versorgbar sind.

## Patentansprüche

1. Vorrichtung zur Versorgung wenigstens eines Abteils eines Farbspeichers (1) einer Druckmaschine mit Farbe mit wenigstens einem über den zugeordneten Farbspeicherbereich hinweggehenden, mit dem Farbspeicher (1) zugeordneten Auslassöffnungen (4) versehenen Versorgungskanal (5), der an eine Farbzuführleitung (6a,b) angeschlossen ist, die mit einer Ventilanordnung (7) versehen ist, und mit wenigstens einem Füllstandssensor (9), dessen Signale mittels einer Steuereinrichtung (10) zu Schaltbefehlen für eine der Ventilanordnung (7) zugeordnete Betätigungseinrichtung verarbeitbar sind, **dadurch gekennzeichnet, dass** eine den zugeordneten Farbspeicherbereich überspannende Multifunktionsschiene (11) vorgesehen ist, die zumindest einen Versorgungskanal (5) mit zugeordneten Auslassöffnungen (4) sowie zumindest einen nach unten offenen Einschubkanal 16 zur Aufnahme wenigstens eines Füllstandssenors (9) enthält und die mit stirnseitigen Deckeln (13,14) versehen ist, wobei zumindest ein Deckel (14) zumindest einen Endbereich (6b) einer Farbzuführleitung sowie die dieser zugeordnete Ventilanordnung (7) mit zugehöriger Betätigungseinrichtung (8) enthält.

2. Vorrichtung nach Anspruch 1, **dadurch gekennzeichnet, dass** die Multifunktionsschiene (11) zumindest einen weiteren Kanal (19) aufweist, in den die der Betätigungseinrichtung (8) zugeordnete Steuereinrichtung (10) einsetzbar ist und der vorzugsweise durch eine von außen zugängliche Wand (18) begrenzt ist, die mit einer Aussparung (20) versehen ist, in die eine der Steuereinrichtung (10) zugeordnete, vorzugsweise als Folientastatur ausgebildete Eingabeeinrichtung (21) eingesetzt ist.

3. Vorrichtung nach einem der vorhergehenden Ansprüche, **dadurch gekennzeichnet, dass** die Multifunktionsschiene (11) wenigstens einen Kabelkanal (23) aufweist.

4. Vorrichtung nach einem der vorhergehenden Ansprüche, **dadurch gekennzeichnet, dass** zumindest ein Deckel (14) wenigstens ein mit zugeordneten Verbrauchern verbundenes Kupplungselement (21) für wenigstens eine Energiezufuhrleitung (22) aufweist.

5. Vorrichtung nach einem der vorhergehenden Ansprüche, **dadurch gekennzeichnet, dass** die Multifunktionsschiene (11) vom Farbspeicher (1) wegbewegbar, vorzugsweise abschwenkbar angeordnet ist.

6. Vorrichtung nach einem der vorhergehenden Ansprüche, **dadurch gekennzeichnet, dass** die Multifunktionsschiene (11) in eine dem Farbspeicher (1) zugeordnete Abdeckung (26) integriert und vorzugsweise mittels einer zugeordneten Verbreiterungsleiste (24) zumindest auf die Breite des Farbspeichers (1) verbreitert ist.

7. Vorrichtung nach einem der vorhergehenden Ansprüche, **dadurch gekennzeichnet, dass** die Multifunktionsschiene (11) mit ihrem die Auslassöffnungen (4) enthaltenden Bereich einen dem Farbspeicher (1) zugeordneten Duktor (2) übergreift.

8. Vorrichtung nach einem der vorhergehenden Ansprüche, **dadurch gekennzeichnet, dass** zur Bildung des zwischen den Deckeln (13,14) verlaufenden Bereichs der Multifunktionsschiene (11) eine Abschnitt eines Hohlkammerprofils (15) vorgesehen ist.

9. Vorrichtung nach einem der vorhergehenden Ansprüche, **dadurch gekennzeichnet, dass** der außerhalb der Multifunktionsschiene (11) verlaufende, vorzugsweise als ansteckbarer Schlauch ausgebildete Abschnitt (6a) der Farbzuführleitung eine Durchbrechung (28) der jeweils benachbarten Maschinenseitenwand (27) durchgreift und an eine in der Maschinenseitenwand verlaufende Farbleitung (29) anschließbar ist.

10. Vorrichtung nach einem der vorhergehenden Ansprüche, **dadurch gekennzeichnet, dass** bei einem in mehrere Abschnitte unterteilten Farbspeicher (1) jedem Abschnitt eine Multifunktionsschiene (11) zugeordnet ist, wobei die über der Maschinenbreite vorgesehenen Multifunktionsschienen (11) bezüglich der Maschinenmittellängsebene symmetrisch angeordnet sind, wobei die in die Farbzuführung einbezogenen Deckel (14) zur jeweils benachbarten Maschinenseitenwand (27) hinweisen.

## Claims

1. A device for feeding ink to at least one compartment of an ink fountain (1) of a printing machine, with at least one feed channel (5) that extends over the assigned ink fountain region (1) and is provided with outlet openings (4) that are assigned to the ink fountain (1), wherein said feed channel is connected to an ink supply line (6a,b) that is provided with a valve arrangement (7), and with at least one filling level sensor (9), the signals of which can be processed into switching commands for an actuating device assigned to the valve arrangement (7) by means of a control device (10),
**characterized by** the fact that a multi-function rail (11) is provided which spans over the assigned ink fountain region and contains at least one feed channel (5) with assigned outlet openings (4), as well as at least one receptacle channel (16) that is open on the bottom and serves for receiving at least one filling level sensor (9), wherein said multi-function rail is provided with covers (13, 14) on its end faces, and wherein at least one cover (14) contains at least one end region (6b) of an ink supply line, as well as the valve arrangement (7) assigned to this ink supply line and the corresponding actuating device (8).

2. The device according to Claim 1, **characterized by** the fact that the multi-function rail (11) contains at least one additional channel (19), into which the control device (10) assigned to the actuating device (8) can be inserted, wherein said additional channel preferably is limited by an externally accessible wall (18) that is provided with a recess (20), and wherein an input unit (21) that is preferably realized in the form of a key pad and assigned to the control device (10) is inserted into said recess.

3. The device according to one of the preceding claims, **characterized by** the fact that the multi-function rail (11) contains at least one cable duct (23).

4. The device according to one of the preceding claims, **characterized by** the fact that at least one cover (14) contains at least one coupling element (21) for at least one energy supply line (22), wherein said coupling element is connected to assigned consumers.

5. The device according to one of the preceding claims, **characterized by** the fact that the multi-function rail (11) is arranged such that it can be moved away, preferably pivoted away, from the ink fountain (1).

6. The device according to one of the preceding claims, **characterized by** the fact that the multi-function rail (11) is integrated into a cover (26) assigned to the ink fountain (1) and preferably widened at least to the width of the ink fountain (1) by means of an assigned widening rail (24).

7. The device according to one of the preceding claims, **characterized by** the fact that the region of the multi-function rail (11) which contains the outlet openings (4) overlaps a ductor (2) assigned to the ink fountain (1).

8. The device according to one of the preceding claims, **characterized by** the fact that a section of a hollow chamber profile (15) is provided for forming the region of the multi-function rail (11) which extends between the covers (13, 14).

9. The device according to one of the preceding claims, **characterized by** the fact that the section (6a) of the ink supply line which extends outside the multi-function rail (11) and is preferably realized in the form of a hose with a plug-type connector extends through an opening (28) in the respectively adjacent machine side wall (27) and can be connected to an ink line (29) that extends in the machine side wall.

10. The device according to one of the preceding claims, **characterized by** the fact that, if the ink fountain (1) is divided into several compartments, a multi-function rail (11) is assigned to each compartment, wherein the multi-function rails (11) provided over the width of the machine are arranged symmetrically referred to the central longitudinal plane of the machine, and wherein the covers (14) that are incorporated into the ink supply face the respectively adjacent machine side wall (27).

## Revendications

1. Dispositif destiné à alimenter en encre au moins un compartiment d'un bac à encre (1) d'une machine à imprimer, avec au moins un canal d'alimentation (5) se trouvant sur la zone associée du bac à encre et pourvu d'ouvertures de sortie (4) associées au bac à encre (1), ledit canal d'alimentation étant connecté à une conduite d'amenée d'encre (6a, b) qui est munie d'une disposition de soupapes (7), et avec au moins un capteur de niveau (9) dont les signaux peuvent être convertis par l'intermédiaire d'un dispositif de commande (10) en instructions de manoeuvre pour un dispositif de manoeuvre associé à la disposition de soupapes (7), **caractérisé par le fait que** l'on prévoit une barre multifonction (11) qui enjambe la zone associée du bac à encre, ladite barre multifonction comprenant au moins un canal d'alimentation (5) avec des ouvertures associées de sortie (4) ainsi qu'au moins un canal d'introduction (16) ouvert vers le bas et destiné à recevoir au moins un capteur de niveau (9), et étant pourvue de couvercles (13, 14) frontaux, au moins un couvercle (14) comprenant au moins une zone terminale (6b) d'une conduite d'amenée d'encre ainsi que la disposition de soupapes (7) associée à celle-ci, avec le dispositif associé de manoeuvre (8).

2. Dispositif selon la revendication 1, **caractérisé par le fait que** la barre multifonction (11) présente au moins un autre canal (19) dans lequel peut être inséré le dispositif de commande (10) associé au dispositif de manoeuvre (8) et qui, de préférence, est limité par une paroi (18) accessible de l'extérieur laquelle est pourvue d'un évidement (20) dans lequel est inséré un dispositif d'introduction (21) qui, de préférence, est réalisé en tant que clavier à effleurement et qui est associé au dispositif de commande (10).

3. Dispositif selon l'une des revendications précédentes, **caractérisé par le fait que** la barre multifonction (11) présente au moins un caniveau de câbles (23).

4. Dispositif selon l'une des revendications précédentes, **caractérisé par le fait que** du moins un couvercle (14) présente au moins un élément de couplage pour au moins une conduite d'alimentation d'énergie (22), ledit élément de couplage étant relié à des appareils consommateurs associés.

5. Dispositif selon l'une des revendications précédentes, **caractérisé par le fait que** la barre multifonction (11) est disposée de manière à pouvoir être écartée du bac à encre (1), de préférence à pouvoir être écartée par pivotement du bac à encre (1).

6. Dispositif selon l'une des revendications précédentes, **caractérisé par le fait que** la barre multifonction (11) est intégrée dans un recouvrement (26) associé au bac à encre (1) et, de préférence, est élargie au moyen d'un listeau associé d'élargissement (24), de manière à présenter au moins la largeur du bac à encre (1).

7. Dispositif selon l'une des revendications précédentes, **caractérisé par le fait que**, avec sa zone comprenant les ouvertures de sortie (4), la barre multifonction (11) s'étend sur un cylindre encreur (2) associé au bac à encre (1).

8. Dispositif selon l'une des revendications précédentes, **caractérisé par le fait que**, pour la formation de la zone de la barre multifonction (11), qui s'étend entre les couvercles (13, 14), on prévoit une section d'un profilé à chambres creuses (15)

9. Dispositif selon l'une des revendications précédentes, **caractérisé par le fait que** le tronçon (6a) de la conduite d'amenée d'encre, qui s'étend hors de la barre multifonction (11) et qui, de préférence, est réalisé en tant que tuyau flexible qui peut être rapporté, se prend à travers un perçage (28) de la paroi latérale de machine (27) respectivement voisine et peut être connecté à une conduite d'encre (29) s'étendant dans la paroi latérale de machine.

10. Dispositif selon l'une des revendications précédentes, **caractérisé par le fait que**, dans le cas d'un bac à encre (1) qui est divisé en plusieurs sections, une barre multifonction (11) est associée à chaque section, les barres multifonctions (11) prévues sur la largeur de la machine étant disposées de manière symétrique par rapport au plan longitudinal médian de la machine, les couvercles (14) qui font partie de l'amenée d'encre montrant vers la paroi latérale de machine (27) respectivement voisine.
